# EUROPÄISCHE PATENTSCHRIFT

(11) **EP 4 269 719 B1**
(45) Veröffentlichungstag und Bekanntmachung des Hinweises auf die Patenterteilung: **06.05.2026**
(21) Anmeldenummer: 22170788.8
(22) Anmeldetag: 29.04.2022
(51) Int. Cl.: E04F 19/04

(54) **SOCKELLEISTE ZUR ANORDNUNG AN EINEM GEBÄUDEÜBERGANG ZWISCHEN EINEM UNTEREN WANDENDE UND EINEM ANGRENZENDEN FUSSBODENBEREICH**
BASE STRIP FOR ARRANGEMENT AT A BUILDING JUNCTION BETWEEN A LOWER WALL END AND AN ADJACENT FLOOR AREA
PLINTHE DESTINÉE À ÊTRE AGENCÉE DANS UN PASSAGE ENTRE BÂTIMENTS ENTRE UNE EXTRÉMITÉ MURALE INFÉRIEURE ET UNE ZONE DE PLANCHER ADJACENTE

(43) Veröffentlichungstag der Anmeldung: 01.11.2023
(73) Patentinhaber: APU Schönberg GmbH, 94513 Schönberg (DE)
(72) Erfinder: Meyer, Oliver C., 94513 Schönberg (DE); Stockinger, Stefan, 94513 Schönberg (DE)
(74) Vertreter: Schmitt-Nilson Schraud Waibel Wohlfrom Patentanwälte Partnerschaft mbB

(56) Entgegenhaltungen:
- EP-A1- 1 669 513
- EP-A1- 3 795 775
- EP-A2- 1 114 901
- DE-A1- 102005 044 463
- DE-A1- 102008 046 481
- DE-A1- 102020 113 238
- US-A1- 2007 020 475

## Beschreibung

Die Erfindung betrifft eine Sockelleiste zur Anordnung an einem Gebäudeübergang zwischen einem unteren Wandende und einem angrenzenden Fußbodenbereich.

Sockelleisten, die an einem Gebäudeübergang zwischen einem unteren Wandende und einem angrenzenden Fußbodenbereich angeordnet werden, sind zum Beispiel aus der EP 3 795 775 und aus der DE 10 2014 115 656 A1 bekannt.

Bei Versuchen mit solchen Sockelleisten hat sich gezeigt, dass, wenn solche Sockelleisten im eingebauten Zustand z. B. mit einer Flamme eines Bunsenbrenners in Kontakt kommen, solche Sockelleisten nach einiger Zeit entflammt werden. Da solche Sockelleisten häufig vom Rauminneren frei zugänglich sind, bilden diese ein Entflammungsrisiko, insbesondere wenn diese aus einem leicht oder normal entflammbaren Material sind, was häufig der Fall ist.

DE 10 2008 046481 A1 zeigt ein Verbundmaterial, das 10 - 50 Gewichtsteile Naturfasern, 15 - 40 Gewichtsteile mindestens eines thermoplastischen oder thermoplastisch bearbeitbaren Polymers, 10 - 30 Gewichtsteile mindestens eines Flammschutzmittels, vorzugsweise halogenfreie Verbindungen, und 1 - 5 Gewichtsteile mindestens eines weiteren Additivs, vorzugsweise eines Schmiermittels, umfasst. Die Menge des Schmiermittels ist so begrenzt, dass der mit der Naturfaser verstärkte Verbundwerkstoff ein Elastizitätsmodul von mindestens 3.500 MPa gemäß DIN ISO 527 aufweist.

Aus der EP 1 669 513 A1 sind ein Abschlussmittel und ein Verfahren zum Fertigstellen eines Raums bekannt. Der Raum umfasst einen Übergangsbereich zwischen einem ersten Bereich und einem zweiten Bereich. Das Verfahren umfasst das Anschließen eines Endbearbeitungsmittels an dem Übergangsbereich, wobei das Endbearbeitungsmittel mindestens einen Endabschnitt, der sich auf den ersten Bereich erstreckt, und mindestens eine fertig bearbeitete Oberfläche umfasst, und das Bedecken des ersten Bereichs und des mindestens einen Endabschnitts mit Abdeckmaterial, so dass mindestens ein Teil der fertigen Oberfläche in derselben Ebene wie mindestens ein Teil einer Vorderfläche des aufgebrachten Abdeckmaterials liegt und an diese angrenzt.

Die US 2007/020475 A1 zeigt ein Substrat, das für die Aufnahme eines Anstrichs oder einer anderen Dekoration grundiert wird, und ein Verfahren zu dessen Herstellung. Ein Substrat wird mit einem viskosen Beschichtungsmaterial grundiert, das 50 bis 95 Massenprozent festes Material enthält, um Oberflächenporen zu füllen und die Substratoberfläche mit einer dichten Schicht Beschichtungsmaterial zu bedecken, so dass eine einzige Farbschicht eine gleichmäßig satte Farbe und einen gleichmäßigen Glanz liefert.

Aus der DE 10 2005 044463 A1 ist eine Leiste, insbesondere eine Wand-, Deckenabschluss- oder Fußbodenabschlussleiste bekannt, die eine Tragleiste und eine mit der Tragleiste durch vollflächige Verklebung mit einem Klebstoff verbundene Deckschicht aufweist. Tragleiste, Deckschicht und Klebstoff haben einen Flammpunkt von mindestens 200°C und eine Zündtemperatur größer als 300°C.

Die DE 10 2020 113238 A1 zeigt eine Anputzleiste zur Platzierung an einem Gebäudeübergang zwischen einem als Fenster- oder Türrahmen ausgebildeten ersten Gebäude-Bauteil und einem zweiten Gebäude-Bauteil, insbesondere einer Wärmedämmung und/oder einer Putzschicht, die Verwendung eines Armierungsgewebe-Abschnitts bei einer Anputzleiste zur Platzierung an einem solchen Gebäudeübergang sowie einen Gebäudeübergang mit einer solchen Anputzleiste.

Es ist daher eine Aufgabe der vorliegenden Erfindung, eine Sockelleiste anzugeben, bei der das Entflammungsrisiko reduziert wird, bei gleichzeitiger Beibehaltung der vollen Funktionalität und ohne Beeinträchtigung der Anmutung der Sockelleiste.

Diese Aufgabe wird durch den Gegenstand der unabhängigen Patentansprüche gelöst. Vorteilhafte Weiterbildungen ergeben sich aus den abhängigen Patentansprüchen.

Eine Sockelleiste gemäß einer ersten Erfindungsvariante der vorliegenden Erfindung umfasst die Merkmale des unabhängigen Patentanspruchs 1.

Eine Sockelleiste gemäß einer zweiten Erfindungsvariante der vorliegenden Erfindung umfasst die Merkmale des unabhängigen Patentanspruchs 6.

Eine Sockelleiste gemäß einer dritten Erfindungsvariante der vorliegenden Erfindung umfasst die Merkmale des unabhängigen Patentanspruchs 9.

Bei der ersten Erfindungsvariante ist mindestens eines von einem unteren Abschlusselement an der Unterseite des Grundkörpers, insbesondere an dem vorderen Ende der Unterseite des Grundkörpers, und von einem oberen Abschlusselement an der Oberseite des Grundkörpers, insbesondere an dem vorderen oder hinteren Ende der Oberseite des Grundkörpers vorgesehen, und wenigstens ein Teilbereich davon weist ein Material auf, das mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

Gemäß der zweiten Erfindungsvariante der vorliegenden Erfindung weist der Grundkörper ein Material auf, das mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

Gemäß der dritten Erfindungsvariante der vorliegenden Erfindung umfasst die Sockelleiste eine Ummantelung, die den Grundkörper wenigstens teilweise umgibt, oder eine vordere Abdeckung, die wenigstens die Sichtseite des Grundkörpers, insbesondere wenigstens die Vorderseite und ggf. die Oberseite, umgibt, und die Ummantelung oder Abdeckung weist ein Material auf, das mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

Der alle drei Erfindungsvarianten verbindende gemeinsame technische Grundgedanke ist es, durch Hinzugabe eines Flammschutzmittels zu dem jeweiligen Material eine Verbesserung der Brandschutzklasse für die Kombination aus Material und Flammschutzmittel, und zwar die Brandschutzklasse B2 "normal entflammbar" oder die Brandschutzklasse B1 "schwer entflammbar" zu erreichen.

Bei der ersten Erfindungsvariante handelt es sich bei dem Material, das mit einem Flammschutzmittel versehen ist/wird, um das Material des wenigstens einen Teilbereichs des unteren Abschluss-Elements und/oder des oberen Abschluss-Elements, bei der zweiten Erfindungsvariante handelt es sich bei dem Material, das mit einem Flammschutzmittel versehen ist/wird, um das Material des Grundkörpers, und bei der dritten Erfindungsvariante handelt es sich bei dem Material, das mit einem Flammschutzmittel versehen ist/wird um das Material der Ummantelung oder Abdeckung. Das Material kann dabei jeweils auch als Grundmaterial bezeichnet werden.

In allen drei Erfindungsvarianten wird somit ein wesentlicher Bestandteil der Sockelleiste durch Hinzugabe eines Flammschutzmittels in eine bessere Brandschutzklasse gebracht und somit das Entflammungsrisiko deutlich reduziert.

Gemäß einer der Erfindung zugrunde liegenden Erkenntnis der Erfinder, wurde bislang bei Sockelleisten nicht oder kaum auf deren Entflammungsrisiko geachtet, es standen vielmehr andere Gebäudebestandteile, wie z. B. die Fassade oder die Elektrik und deren Brennbarkeit im Fokus. Bei einem eher geringwertigen Produkt wie einer Sockelleiste lag es für den Fachmann zum Anmeldetag der vorliegenden Patentanmeldung fern, diese in Hinblick auf den Brandschutz in den Blick zu nehmen.

Die erfindungsgemäße Reduktion des Entflammungsrisikos ist sowohl für den Auslieferungszustand, als auch für den eingebauten Zustand der Sockelleiste, relevant, z. B. wenn unerwünschterweise ein Teil der Sockelleiste im Innenbereich des Gebäudes mit einer Flamme in Kontakt kommt.

Dadurch, dass bei allen drei Erfindungsvarianten ein Bereich der Sockelleiste (unteres und/oder oberes Abschluss-Element bei der Erfindungsvariante 1, Grundkörper bei der Erfindungsvariante 2 und Ummantelung oder Abdeckung bei der Erfindungsvariante 3) mindestens auf die Brandschutzklasse B2 "normal entflammbar" nach der angegebenen DIN-Norm reduziert ist, und durch die dementsprechende Reduktion des Entflammungsrisikos der Sockelleiste insgesamt, wird dem Entstehen oder dem Ausbreiten eines Brandes im Auslieferungszustand, im eingebauten Zustand und auch während der Einbauphase wirksam entgegengewirkt.

Gleichzeitig kann die volle Funktionalität der Sockelleiste: "thermische Entkopplung des Gebäudeübergangs, Schutz des Gebäudeübergangs vor Verschmutzung, Feuchtigkeit und Schimmel und dergleichen, Verkleidung des Gebäudeübergangs" unverändert beibehalten werden, und auch die Anmutung der Sockelleiste wird durch die Hinzugabe des Flammschutzmittels nicht negativ beeinflusst.

An dieser Stelle ist darauf hingewiesen, dass anstelle der erfindungsgemäß verwendeten Brandschutzklassen B1 "schwer entflammbar" und B2 "normal entflammbar" der DIN-Norm 4102-1 auch die entsprechenden Klassen und die dafür benötigten Prüfungen zum Brandverhalten aus der Europäischen Norm EN13501-1 als Referenz herangezogen werden können.

Die Brandschutzklasse B1 nach der DIN-Norm 4102-1 entspricht dabei den folgenden Klassen der EN-Norm 13501-1:
B; C-s1, d0
A2; B; C-s2, d0
A2; B; C-s3, d0
A2; B; C-s1, d1
A2; B; C-s1, d2
A2; B; C-s3, d2

Die Brandschutzklasse B2 "normal entflammbar" der DIN-Norm 4102-1 entspricht dabei den folgenden Klassen der EN-Norm 13501-1:
D-s1, d0
D-s2, d0
D-s3, d0
D-s1, d1
D-s2, d1
D-s3, d1
D-s1, d2
D-s2, d2
D-s3, d2
E
E-d2

Die Brandschutzklasse B1 "schwer entflammbar" bedeutet, dass die Entzündbarkeit bei einer Kanten- oder Flächenbeflammung mit kleiner Flamme auf das in DIN 4102-1 vorgegebene Maß beschränkt bleibt.

Die Brandschutzklasse B2 "normal entflammbar" bedeutet, dass der Brand nach dem Entfernen der Brandquelle von selbst erlischt.

Bezüglich der DIN-Norm 4102-1 ist die erfindungsgemäße Sockelleiste als Baustoff im Sinne von 6.1.1 a) anzusehen. Die Prüfung, die in dieser DIN-Norm unter 6.1.3.1 im Einzelnen beschrieben wird, stellt modellhaft den Brand eines Gegenstandes in einem Raum (z.B. Papierkorb in einer Raumecke) dar. Unter dieser Beanspruchung darf sich die Brandausbreitung nicht wesentlich außerhalb des primär Brandbereiches erstrecken, und die Wärmeabgabe muss begrenzt sein.

Gemäß 6.1.2.1 der DIN-Norm 4102-1 erfüllen erfindungsgemäße Sockelleisten, die als Baustoffe, ausgenommen Bodenbeläge, anzusehen sind, die Voraussetzung für die Einreihung in die Baustoffklasse B1, wenn sie die Brandschachtprüfung bestehen und die Anforderungen an die Baustoffklasse B2 erfüllen.

Gemäß 6.1.2.2 der DIN-Norm 4102-1 gilt die Brandschachtprüfung dann als bestanden, wenn bei einer Prüfung nach 6.1.3.1
a) der Mittelwert der Restlängen (nach 9.1 von DIN 4102-16: 1998-05) jedes Probekörpers mindestens 15 cm beträgt und dabei keine Probe eine Restlänge von 0 cm aufweist,
b) bei keinem Versuch die mittlere Rauchgastemperatur 200°C überschreitet,
c) die Proben nur soweit nachbrennen, mit Flamme nachglimmen oder nachschwelen, dass die Anforderung an die Restlänge erfüllt werden.

Bezüglich weiterer Einzelheiten zur Prüfung auf Baustoffklasse B1 wird auf 6.1.3 und 6.1.4 der DIN-Norm 4102-1 verwiesen.

Erfindungsgemäße Sockelleisten fallen in die Baustoffklasse B2, wenn unter einer Beanspruchung durch eine kleine, definierte Flamme (Streichholzflamme) die Entzündbarkeit und die Flammenausbreitung innerhalb einer bestimmten Zeit begrenzt ist, siehe 6.2.1 der DIN-Norm 4102-1.

Das Versehen des entsprechenden Materials des unteren/oberen Abschluss-Elements der Sockelleiste (Erfindungsvariante 1), des Grundkörpers (Erfindungsvariante 2) und der Ummantelung oder Abdeckung (Erfindungsvariante 3) mit Flammschutzmittel kann dabei auf unterschiedliche Weise erfolgen oder verwirklicht sein, wie dies nachfolgend noch im Einzelnen erläutert werden wird, z. B. kann das Flammschutzmittel in das Material/Grundmaterial eingebracht sein, es kann auch als Schicht aufgebracht, insbesondere ausgesprüht, aufgestrichen, aufgepinselt oder aufgewalzt sein.

Bei der ersten Erfindungsvariante hat sich bei Versuchen herausgestellt, dass, da das untere/obere Abschlusselement in der Einbauposition der Sockelleiste den Zwischenraum zu dem Boden und zu dem unteren Wandende verschließt, eine Reduktion des Entflammungsrisikos alleine an dieser Stelle schon eine signifikante Verbesserung mit sich bringt.

Bei der ersten Erfindungsvariante sind erfindungsgemäß die Ausführungsformen umfasst, dass nur ein unteres Abschluss-Element, nur ein oberes Abschluss-Element oder sowohl ein unteres als auch ein oberes Abschluss-Element wie angegeben vorhanden und erfindungsgemäß mit einem Flammschutzmittel versehen ist bzw. sind.

Gemäß einer ersten Ausführungsform der ersten Erfindungsvariante weist wenigstens ein Teilbereich des unteren Abschluss-Elements und/oder des oberen Abschluss-Elements ein Material auf, das von Haus aus in die Brandschutzklasse B2 "normal entflammbar" nach der DIN-Norm 4102-1: 1998-05 fällt, und das Material ist mit einem Flammschutzmittel versehen, sodass die Kombination aus Material und Flammschutzmittel in die Brandschutzklasse B1 "schwer entflammbar" nach der DIN-Norm 4102-1: 1998-05 fällt.

Alternativ dazu weist wenigstens ein Teilbereich des unteren Abschluss-Elements und/oder des oberen Abschluss-Elements ein Material auf, das von Haus aus in die Brandschutzklasse B3 "leicht entflammbar" nach der DIN-Norm 4102-1: 1998-05 fällt, und das Material ist mit einem Flammschutzmittel versehen, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

Somit wird durch Hinzugabe des Flammschutzmittels eine Verbesserung in die jeweils nächstbessere Brandschutzklasse erreicht, entweder von der Brandschutzklasse B2 "normal entflammbar" in die Brandschutzklasse B1 "schwer entflammbar" oder von der Brandschutzklasse B3 "leicht entflammbar" in die Brandschutzklasse B2 "normal entflammbar".

Insbesondere wenn das Material des wenigstens einen Teilbereichs des unteren/oberen Abschlusselements von Haus aus in die ungünstige Brandschutzklasse B3 "leicht entflammbar" fällt, wird durch die erfindungsgemäße Hinzugabe von Flammschutzmittel und durch die dementsprechende Verbesserung der Brandschutzklasse der Kombination aus Material und Flammschutzmittel in die Brandschutzklasse B2 "normal entflammbar" oder sogar in die noch bessere Brandschutzklasse B1 "schwer entflammbar" eine sehr deutliche Reduktion des Entflammungsrisikos erreicht.

Gemäß einer weiteren Ausführungsform der ersten Erfindungsvariante der Erfindung handelt es sich bei dem unteren Abschluss-Element und/oder dem oberen Abschluss-Element um eine Lippe, insbesondere eine Abdichtlippe oder um einen Wulst, insbesondere einen Abdichtwulst. Unter einem Wulst ist dabei eine Anhäufung oder eine Gestalt des Materials des entsprechenden Abschlusselements zu verstehen, die breiter als hoch/lang sind, bis zu einem gleichen Verhältnis von Breite zu Höhe/Länge.

Dementsprechend ist unter einer Lippe eine Anhäufung oder eine Gestalt des Materials des entsprechenden Abschlusselements zu verstehen, die höher/länger als breit ist.

Gemäß einer weiteren Ausführungsform der ersten Erfindungsvariante der Erfindung umfasst das untere Abschlusselement und/oder das obere Abschlusselement eine Spitze und einen hinteren Bereich, wobei der hintere Bereich in Richtung zu dem Grundkörper hin und von der Spitze weg gerichtet zu verstehen ist. Dabei ist der Teilbereich des unteren/oberen Abschlusselements, der mit einem Flammschutzmittel versehen ist, durch die Spitze gebildet. Mit anderen Worten weist die Spitze ein Material auf, das mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

Gemäß einer alternativen Ausführungsform der ersten Erfindungsvariante der Erfindung weist das gesamte untere Abschluss-Element und/oder das gesamte obere Abschluss-Element ein Material auf, das mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

Eine Sockelleiste gemäß der zweiten Erfindungsvariante der Erfindung, wie sie in dem unabhängigen Patentanspruch 6 definiert ist, kann gemäß einer ersten Ausführungsform weiterhin wenigstens eines von einem unteren Abschluss-Element an der Unterseite des Grundkörpers, insbesondere an dem vorderen Ende der Unterseite des Grundkörpers, und von einem oberen Abschlusselementder an der Oberseite des Grundkörpers, insbesondere an dem vorderen oder hinteren Ende der Oberseite des Grundkörpers umfassen.

Dabei sind die Ausführungsformen umfasst, dass nur ein unteres Abschluss-Element, nur ein oberes Abschluss-Element oder sowohl ein unteres als auch ein oberes Abschluss-Element wie angegeben vorhanden und erfindungsgemäß mit einem Flammschutzmittel versehen ist bzw. sind.

Gemäß einer Ausführungsform der zweiten Erfindungsvariante kann wenigstens ein Teilbereich des unteren Abschluss-Elements und/oder des oberen Abschluss-Elements ein Material aufweisen, das mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

Somit kann die verbesserte Flammschutzwirkung und das reduzierte Entflammungsrisiko über den Grundkörper hinaus auch auf das untere und/oder obere Abschluss-Element erstreckt werden, sodass sich für die gesamte Sockelleiste eine solche verbesserte Flammschutzwirkung und ein reduziertes Entflammungsrisiko ergeben.

Gemäß einer hierzu alternativen Ausfiihrungsform können das untere/obere Abschluss-Element auch aus einem anderen, als dem erfindungsgemäß mit einem Flammschutzmittel versehenen Material sein.

Bei der erfindungsgemäßen Sockelleiste gemäß der zweiten Erfindungsvariante, wie sie in dem unabhängigen Patentanspruch 6 definiert ist, ergibt sich eine besonders gute Flammschutzwirkung und ein besonders effektiv reduziertes Entflammungsrisiko, weil der gesamte Grundkörper und ggf. zusätzlich noch, falls vorhanden, wenigstens eines von dem unteren und oberen Abschluss-Element aus einem mit einem Flammschutzmittel versehenen Material ist, sodass die Kombination aus Material und Flammschutzmittel in die günstige Brandschutzklasse B2 "normal entflammbar" oder in die noch günstigere Brandschutzklasse B1 "schwer entflammbar" nach der angegebenen DIN-Norm fällt.

Gemäß einer weiteren Ausführungsform der Sockelleiste gemäß der zweiten Erfindungsvariante weist der Grundkörper ein Material auf, das von Haus aus in die Brandschutzklasse B2 "normal entflammbar" nach der DIN-Norm 4102-1: 1998-05 fällt, und das Material ist mit einem Flammschutzmittel versehen, sodass die Kombination aus Material und Flammschutzmittel in die Brandschutzklasse B1 "schwer entflammbar" nach der DIN-Norm 4102-1: 1998-05 fällt.

Gemäß einer weiteren Ausführungsform der Sockelleiste gemäß der zweiten Erfindungsvariante weist der Grundkörper ein Material auf, das von Haus aus in die Brandschutzklasse B3 "leicht entflammbar" nach der DIN-Norm 4102-1: 1998-05 fällt, und das Material mit ist einem Flammschutzmittel versehen, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

Bei der Sockelleiste gemäß der dritten erfindungsgemäßen Erfindungsvariante, wie sie in dem unabhängigen Patentanspruch 9 definiert ist, ergibt sich ebenfalls erfindungsgemäß eine sehr effektive Erhöhung der Flammschutzwirkung und eine sehr effektive Reduktion des Entflammungsrisikos, zumal die Ummantelung oder die Abdeckung, welche üblicherweise die Bereiche darstellen, die mit einer Flamme in Kontakt kommen, durch Zugabe eines Flammschutzmittels in deren Material so angepasst worden sind/ist, dass die Kombination aus Material und Flammschutzmittel in die günstige Brandschutzklasse B2 "normal entflammbar" oder in die noch günstigere Brandschutzklasse B1 "schwer entflammbar" nach der angegebenen DIN-Norm fällt.

Gemäß einer ersten Ausführungsform der dritten Erfindungsvariante der Sockelleiste ist ein unteres Abschluss-Element an der Unterseite des Grundkörpers, insbesondere an dem vorderen Ende der Unterseite des Grundkörpers vorgesehen, und die Abdeckung kann sich auch über die Sichtseite des Grundkörpers, insbesondere über die Vorderseite des Grundkörpers, und insbesondere über wenigstens einen Teil der Vorderseite des unteren Abschluss-Elements erstrecken.

Gemäß einer ersten Ausführungsform der dritten Erfindungsvariante der Sockelleiste ist ein oberes Abschluss-Element an der Oberseite des Grundkörpers, insbesondere an dem vorderen Ende der Oberseite des Grundkörpers vorgesehen, und die Abdeckung kann sich auch über die Sichtseite des Grundkörpers, insbesondere über die Vorderseite des Grundkörpers, und insbesondere über wenigstens einen Teil der Vorderseite des oberen Abschluss-Elements erstrecken.

Es kann also eines von einem unteren Abschluss-Element und einem oberen Abschluss-Element vorgesehen sein und die Abdeckung kann sich, außer über die Sichtseite des Grundkörpers, auch über wenigstens einen Teil der Vorderseite des jeweiligen unteren oder oberen Abschlusselements erstrecken. Die Vorteile entsprechen den oben mit Bezug auf die erste Erfindungsvariante angegebenen Vorteilen.

In einer alternativen Ausführungsform können sowohl ein unteres und ein oberes Abschlusselement vorhanden sein, und die Abdeckung kann sich, außer über die Sichtseite des Grundkörpers, insbesondere auch über wenigstens einen Teil der Vorderseite des unteren und oberen Abschluss-Elements erstrecken. Die Vorteile entsprechen den oben mit Bezug auf die erste Erfindungsvariante angegebenen Vorteilen.

Gemäß einer weiteren Ausführungsform der dritten Erfindungsvariante der erfindungsgemäßen Sockelleiste erstreckt sich die Ummantelung über die Sichtseite des Grundkörpers, insbesondere über die Vorderseite und ggf. die Oberseite des Grundkörpers, und wenigstens teilweise über die Unterseite, insbesondere deren vorderen Endbereich, und die Rückseite des Grundkörpers, insbesondere deren oberen Endbereich.

Es kann wenigstens eines von einem unteren Abschluss-Element an der Unterseite der Ummantelung, insbesondere an dem vorderen Ende der Unterseite der Ummantelung und von einem oberen Abschluss-Element an der Oberseite der Ummantelung, insbesondere an dem hinteren Ende der Oberseite der Ummantelung, vorgesehen sein. Die Vorteile entsprechen den oben mit Bezug auf die erste Erfindungsvariante angegebenen Vorteilen.

Gemäß einer weiteren Ausführungsform der dritten Erfindungsvariante weist die Ummantelung oder Abdeckung ein Material auf, das von Haus aus in die Brandschutzklasse B2 "normal entflammbar" nach der DIN-Norm 4102-1: 1998-05 fällt, und das Material ist mit einem Flammschutzmittel versehen, sodass die Kombination aus Material und Flammschutzmittel in die Brandschutzklasse B1 "schwer entflammbar" nach der DIN-Norm 4102-1: 1998-05 fällt.

Gemäß einer weiteren Ausfiihrungsform der dritten Erfindungsvariante weist die Ummantelung oder Abdeckung ein Material auf, das von Haus aus in die Brandschutzklasse B3 "leicht entflammbar" nach der DIN-Norm 4102-1: 1998-05 fällt, und das Material ist mit einem Flammschutzmittel versehen, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

Gemäß einer weiteren Ausführungsform, die für die Sockelleisten aller angegebenen Erfindungsvarianten zutrifft, ist das Material bzw. Grundmaterial des unteren und/oder oberen Abschluss-Elements (1. Erfindungsvariante), des Grundkörpers (2. Erfindungsvariante), oder das Material der Abdeckung/Ummantelung (3. Erfindungsvariante), insbesondere aus einem der folgenden Materialien ausgewählt:
- ein Kunststoff, insbesondere ein Hartkunststoff, insbesondere Polypropylen PP, Polystyrol PS, Polyethylen PE oder ein Hart-PVC;
- ein geschäumter Kunststoff;
- Polyurethan PUR;
- ein Weichkunststoff, insbesondere ein thermoplastisches Elastomer TPE oder ein Weich-PVC;
- Elastomere, insbesondere geschäumte Elastomere, insbesondere auf Basis von Kautschuk, Neopren-Kautschuk, Ethylen-Propylen-Dien-(Monomer)-Kautschuk EPDM;
- ein Kunststoffgemisch aus verschiedenen Kunststoffen, insbesondere ein Hart PVC+W-PVC Gemisch oder ein PP+TPE Gemisch;
- ein Gemisch aus Kunststoff, insbesondere PVC, PP, PS, PU, PE und mineralischem Material;
- dünnes Holz, insbesondere Vollholz oder Holzwolle;
- eine Faserplatte mit Holz, insbesondere eine mitteldichte Holzfaserplatte oder mitteldichte Faserplatte, auch als MDF-Platte bezeichnet, eine UL-MDF-Platte, eine L-MDF - Platte, eine hochdichte Faserplatte HDF, eine harte Faserplatte HB, eine mittelharte Faserplatte MB, MBL, MBH, eine kunststoffbeschichtete Flachpressplatte oder Melamine Faced Board MFB, eine Spanplatte oder Grobspanplatte SB, OSB; und
- ein Kunststoff-Verbundwerkstoff, z.B. ein Verbundwerkstoff aus Holz und Kunststoff oder ein Verbundwerkstoff aus Reishülsen und Kunststoff.

Eine erfindungsgemäße Sockelleiste kann auf verschiedene Weisen hergestellt werden.

Eine Option, die für aller drei Erfindungsvarianten gut geeignet ist, ist die Herstellung durch Extrusion bzw. Koextrusion, was insbesondere bei der Herstellung aus einem Kunststoffmaterial oder mehreren Kunststoffmaterialien gewählt werden kann. Hierbei wird das Flammschutzmittel bereits vor / beim Extrusionsprozess zu dem betreffenden Material/Grundmaterial hinzugegeben, und dementsprechend ist das Flammschutzmittel in dem Material/Grundmaterial enthalten und verteilt.

Alternativ dazu ist es möglich, z. B. einen Materialkern aus Kunststoff, Holz, einer Faserplatte mit Holz, oder einem Kunststoff-Verbundwerkstoff, wie oben angegeben, mit einem Flammschutzmittel zu besprühen, zu lackieren oder zu bestreichen, was insbesondere für die 1. Erfindungsvariante gut geeignet ist.

Gemäß einer weiteren Ausführungsform der Erfindung, die für alle vorstehend beschriebenen Erfindungsvarianten anwendbar ist, ist das Flammschutzmittel als ein halogeniertes Flammschutzmittel, ein Stickstoffbasiertes Flammschutzmittel, ein Organophosphor-Flammschutzmittel, oder ein anorganisches Flammschutzmittel ausgebildet.

Gemäß einer weiteren Ausführungsform der Erfindung, die für alle vorstehend beschriebenen Erfindungsvarianten anwendbar ist, ist das Flammschutzmittel als additives Flammschutzmittel ausgebildet, das als Zusatzstoff in das Material des unteren Abschluss-Elements und/oder des oberen Abschluss-Elements, in das Material des Grundkörpers oder in das Material der Ummantelung oder Abdeckung des Grundkörpers eingebracht ist.

Gemäß einer weiteren Ausführungsform der Erfindung, die für alle vorstehend beschriebenen Erfindungsvarianten anwendbar ist, ist das Flammschutzmittel als reaktives Flammschutzmittel ausgebildet ist.

Gemäß einer weiteren Ausführungsform der Erfindung, die für alle vorstehend beschriebenen Erfindungsvarianten anwendbar ist, ist das Flammschutzmittel als Beschichtung oder Coating ausgebildet ist, die/das außen auf das untere Abschluss-Element und/oder das obere Abschluss-Element, außen auf den Grundkörper oder außen auf die Ummantelung oder Abdeckung des Grundkörpers aufgebracht, insbesondere aufgesprüht, aufgestrichen, aufextrudiert oder umspritzt ist.

Die Erfindung ist nachfolgend anhand von Ausführungsbeispielen mit Bezug auf die beiliegenden Figuren näher erläutert.

Figur 1 zeigt Seitenansichten von sechs verschiedenen Sockelleisten gemäß sechs Ausführungsbeispielen der vorliegenden Erfindung, wobei nur der Grundkörper der ersten Sockelleiste in Figur 1 (a) mit einem oberen und unteren Anschluss-Element versehen ist und die Grundkörper der anderen Sockelleisten aus den Figuren 1 (b) bis (f) ohne Anschluss-Elemente ausgebildet sind.

Figur 2 zeigt Seitenansichten von sieben verschiedenen Sockelleisten gemäß sieben weiteren Ausführungsbeispielen der vorliegenden Erfindung (Figuren 2 (a) bis (g)), bei denen jeweils an dem Grundkörper der Sockelleiste ein oberes und ein unteres Abschlusselement angeordnet sind.

Figur 3 zeigt Seitenansichten von sechs verschiedenen Sockelleisten gemäß sechs weiteren Ausfiihrungsbeispielen der vorliegenden Erfindung, bei denen jeweils eine Abdeckung (Figuren 3 (a), (b) und (c)) bzw. jeweils eine Ummantelung (Figuren 3 (d), (e) und (f) vorgesehen ist, und bei denen jeweils ein oberes und ein unteres Abschluss-Element vorgesehen ist (Figuren 3 (a) bis (f)).

Bei den in den Figuren 1 (e) und (f) gezeigten Sockelleisten ist jeweils die Sockelleiste im Einbauzustand dargestellt. Solche Sockelleisten können z.B. komplett aus Weich-Material sein und gewickelt ausgeliefert werden.

Bei allen anderen in den Figuren 1 (a), (b), (c), und (d) sowie in den Figuren 2 und 3 gezeigten Sockelleisten ist jeweils die Sockelleiste im Auslieferungszustand dargestellt.

Den Einbauzustand an einem Gebäudeübergang zwischen einem unteren Wandende und einem angrenzenden Fußbodenbereich kann man sich gut vorstellen, wenn man sich vorstellt, dass die jeweilige Sockelleiste mit ihrer in der Zeichenebene nach links gerichteten Rückseite an der Frontseite des unteren Wandendes anliegt und entweder mit der Unterseite ihres Grundkörpers oder mit der Unterseite ihres unteren Abschluss-Elements auf dem Fußbodenbereich aufsteht.

Die Vorderseite ist jeweils in der Zeichenebene nach rechts gerichtet dargestellt und zeigt in der Einbausituation in das Innere des Raumes.

Bei der in Figur 1(a) gezeigten Sockelleiste 2 hat der Grundkörper 4 einen rechteckigen Querschnitt mit einer längeren, rechten Vorderseite mit einer längeren, linken Rückseite, mit einer kürzeren Oberseite und mit einer kürzeren Unterseite. Die Vorderseite und die Rückseite erstrecken sich jeweils parallel zueinander, und ebenfalls erstrecken sich die Oberseite und die Unterseite parallel zueinander.

An dem Übergangsbereich zwischen der Vorderseite und der Oberseite ist ein als obere Wegrag-Lippe ausgebildetes oberes Abschluss-Element 6 positioniert. Diese obere Wegrag-Lippe ragt in einem Winkel von 30 bis 80°, im vorliegenden Ausführungsbeispiel von etwa 50°, bezogen auf die vertikale Ebene der Vorderseite des Grundkörpers 4 schräg nach hinten weg. Die Länge der oberen Wegrag-Lippe 6 ist so gewählt, dass im hier gezeigten Auslieferungszustand der Sockelleiste 2 die obere hintere Spitze der oberen Wegrag-Lippe 6 ein Stück weit hinter der durch die Rückseite des Grundkörpers 4 der Sockelleiste 2 gebildeten vertikalen Ebene liegt.

An dem Übergangsbereich zwischen der Vorderseite und der Unterseite ist ein als untere Wegrag-Lippe ausgebildetes unteres Abschluss-Element 8 angeordnet, dieses ragt in einem Winkel von 30 bis 80°, im vorliegenden Ausführungsbeispiel in einem Winkel von etwa 45°, bezogen auf die vertikale Ebene der Vorderseite des Grundkörpers 4 weg. In dem vorliegenden, nicht beschränkenden Ausführungsbeispiel hat die untere Wegrag-Lippe 8 einen leicht gebogenen Verlauf.

Die Wegrag-Lippen 6 und 8 können insbesondere in Richtung auf deren Spitze hin gesehen eine sich verjüngende Breite aufweisen.

Die vordere untere Spitze der unteren Wegrag-Lippe 8 liegt dabei gegenüber der Ebene der Vorderseite des Grundkörpers 4 nach vorne versetzt, insbesondere um etwa das 2- bis 3-fache der Breite des Grundkörpers 4, gesehen von der Rückseite zur Vorderseite. Ebenso liegt die vordere untere Spitze der unteren Wegrag-Lippe 8, gegenüber der Ebene der Unterseite des Grundkörpers 4 der Sockelleiste 2 nach unten versetzt, insbesondere um etwa das 1- bis 3-fache der Breite des Grundkörpers 4, gesehen von der Rückseite zur Vorderseite. Diese Werte sind selbstverständlich nur exemplarisch, ebenso können auch andere Maße gegeben sein, z. B. das 0,2- bis 3-fache der Breite des Grundkörpers 4.

Die in Figur 1(b) gezeigte Sockelleiste 10 ist ohne oberes und unteres Abschluss-Element ausgebildet. Der Grundkörper 4 hat einen rechteckigen Querschnitt mit längerer Vorderseite und Rückseite und mit kürzerer Oberseite und Unterseite.

Die in den folgenden Figuren 1(b) bis (f) gezeigten Sockelleisten 10, 12, 14, 16 und 24 haben jeweils einen Grundkörper, sind aber ohne oberem und unterem Abschluss-Element ausgebildet.

Der Grundkörper 4 der in Figur 1(c) gezeigten Sockelleiste 12 hat einen parallelogramm-förmigen Querschnitt mit längerer Vorderseite und Rückseite und mit demgegenüber kürzerer Oberseite und Unterseite. Die Ober- und Unterseiten sind dabei von der Rückseite zur Vorderseite hin nach unten geneigt und schließen einen Winkel mit der Fußbodenebene von 1° bis 50°, im vorliegenden Ausführungsbeispiel von etwa 20° ein.

Der Grundkörper 4 der in Figur 1(d) gezeigten Sockelleiste 14 hat einen dreieckigen Querschnitt mit einer schrägen Vorderseite, mit einer im Wesentlichen senkrechten Rückseite und mit einer Unterseite, wobei zwischen der Rückseite und der Unterseite im vorliegenden, nicht beschränkenden Ausführungsbeispiel ein rechter Winkel gebildet ist. Die Schrägung der Vorderseite bezogen auf die senkrechte Gebäudewandebene ergibt sich dabei aus der Höhe der Sockelleiste. Der Winkel liegt dabei üblicherweise zwischen 5° bis 30°, im vorliegenden Ausführungsbeispiel liegt er bei etwa 12°.

Der Grundkörper der in den Figuren 1(e) und (f) gezeigten Sockelleisten 16 und 24 ist jeweils mit einem 1-förmigen Querschnitt ausgebildet und gliedert sich in einen senkrechten Grundkörperbereich 18, der mit seiner Rückseite im Einbauzustand an der Frontfläche der Wand anliegt, in einen waagerechten unteren Aufstandsabschnitt 20, mit dem die Sockelleiste 16, 24 auf dem Fußboden aufsteht und mit einem integral ausgebildeten, dazwischen angeordneten, gekrümmten Übergangs- bzw. Verbindungsabschnitt 22, der die Bereiche 18 und 20 miteinander verbindet. Der Übergangsabschnitt 22 ist dabei gegenüber den Materialstärken des Grundkörperbereichs 18 und des Aufstandsabschnitts 20 verjüngt bzw. mit reduzierter Materialstärke ausgebildet, wobei dies in Figur 1(e) kontinuierlich verjüngt und in Figur 1(f) stufenartig verjüngt ausgeführt ist.

Durch den flexiblen Übergangsabschnitt 22 kann die Sockelleiste 16 und 24 jeweils an die Einbausituation angepasst werden, und es kann auch eine dichte Anlage bei anderen als rechtwinkligen Einbausituationen erreicht werden.

Das obere Ende des senkrechten Grundkörperabschnitts 18 und das vordere Ende des Grundkörper-Aufstandsabschnitts 20 können dabei nach vorne bzw. nach oben gekrümmt ausgebildet sein, zur Vermeidung einer Kante und zur Bildung eines kontinuierlichen Übergangs zu dem Wandbereich bzw. dem Fußbodenbereich an dieser Stelle.

Bei den Sockelleisten 16 und 24 bilden die rechte Seite des senkrechten Grundkörperbereichs 18 und die Oberseite des waagerechten Aufstandsabschnitts 20 die Vorderseite, die linke Seite des senkrechten Grundkörperbereichs 18 bildet die Rückseite, und die untere Seite des waagerechten Aufstandsabschnitts 20 bildet die Unterseite der jeweiligen Sockelleiste 16, 24.

Die Gestalt der in Figur 2(a) gezeigten Sockelleiste 26 entspricht der Gestalt der Sockelleiste 2 aus Figur 1(a) und wird hier nicht noch einmal beschrieben. Das obere Abschluss-Element 6 und das untere Abschluss-Element 8, die ja jeweils als Wegrag-Lippe ausgebildet sind, gliedern sich hier in eine äußere Spitze 28 und in einen demgegenüber hinteren Bereich 30, der jeweils die Spitze 28 mit dem Grundkörper 4 verbindet und der integral mit dem Grundkörper 4 geformt ist.

Insbesondere ist die Sockelleiste 26 aus Figur 2(a) im Wege der Koextrusion hergestellt worden, wobei der Grundkörper 4 und die hinteren Bereiche 30 des oberen Abschluss-Elements 6 und des unteren Abschluss-Elements 8 aus einem Werkzeug und die Spitzen 28 aus dem gleichen oder einem zweiten/einem zweiten und einem dritten Werkzeug extrudiert worden sind. Die Lippen kommen zumeist aus dem gleichen Werkzeug.

Die in den Figuren 2(b), (c) und (d) gezeigten Sockelleisten 32, 34 und 36 entsprechend hinsichtlich ihres Grundkörpers 4 jeweils den Sockelleisten 10, 12 und 14 aus den Figuren 1(b), (c) und (d). Die Grundkörper 4 werden hier nicht noch einmal beschrieben. Im Unterschied zu diesen verfügen die Sockelleisten 32, 34 und 36 jeweils über ein als obere Wegrag-Lippe ausgebildetes oberes Abschluss-Element 6 und über jeweils ein als untere Wegrag-Lippe ausgebildetes unteres Abschluss-Element 8, die jeweils aus einem anderen Material als der Grundkörper 4 hergestellt, insbesondere koextrudiert worden sind.

Die obere Wegrag-Lippe 6 setzt dabei bei den Sockelleisten 32 und 34 an dem Eckbereich zwischen der Oberseite und der Rückseite des Grundkörpers 4 an und erstreckt sich von diesem ein Stück weit schräg nach hinten oben, insbesondere in einem Winkel von 10 bis 80°, im vorliegenden Ausführungsbeispiel von etwa 45°, bezogen auf die vertikale Rückseite des Grundkörpers 4.

Bei der Sockelleiste 36 aus Figur 2(d) setzt die obere Wegrag-Lippe 6 an der oberen Spitze des dreieckförmigen Grundkörpers 4, also an dem Übergang zwischen Vorderseite und Rückseite an und erstreckt sich in einem Winkel von 10 bis 80°, im vorliegenden Ausführungsbeispiel von etwa 45°, bezogen auf die vertikale Rückseite des Grundkörpers 4, schräg nach hinten oben.

Ebenso ist an den Grundkörpern 4 der Sockelleisten 32, 34 und 36 der Figuren 2(b), (c) und (d) ein als untere Wegrag-Lippe ausgebildetes unteres Abschluss-Element 8 vorgesehen, das insbesondere an dem Eckbereich zwischen der Vorderseite und der Unterseite ansetzt und sich von dort aus in einem Winkel von 10 bis 80°, im vorliegenden Ausführungsbeispiel von etwa 45°, bezogen auf die vertikale Vorderseite des Grundkörpers 4, schräg nach vorne und unten erstreckt.

Bei den Sockelleisten 38, 42 und 48 der Figuren 2(e), (f) und (g) umfassen die Sockelleisten 38, 42 und 48 jeweils wiederum einen rechteckigen Grundkörper 4 mit einem oberen Abschluss-Element 6 bzw. 44 an dem hinteren oberen Eckbereich zwischen der Oberseite und der Rückseite des Grundkörpers 4 bzw. mit einem unteren Abschluss-Element 40 bzw. 46 bzw. 49 an der Unterseite, insbesondere an einem vorderen Ende davon (Figur 2(e)) bzw. an einem unteren vorderen Eckbereich zwischen der Vorderseite und der Unterseite des Grundkörpers 4.

Dabei haben die oberen und unteren Abschluss-Elemente 6, 44 bzw. 40, 46, 49 eine unterschiedliche Gestalt.

Das obere Abschlusselement 6 der Sockelleiste 38 setzt wiederum an dem oberen Eckbereich zwischen Oberseite und Rückseite des Grundkörpers 4 an und erstreckt sich davon schräg nach hinten oben, es ist jedoch etwas dicker und kürzer ausgebildet als das obere Abschluss-Element 6 der Sockelleiste 32 in Figur 2(b). Da jedoch das Material in Richtung Erstreckung des Abschluss-Elements 6 gesehen länger als breit ist, handelt es sich dabei um eine obere Wegrag-Lippe.

Bei dem unteren Abschluss-Element 40 der Sockelleiste 38 in Figur 2(e) ist die Position leicht von dem Eck zwischen Vorderseite und Unterseite des Grundkörpers 4 nach hinten verschoben, sodass sich das untere Abschluss-Element 40 von einem vorderen Bereich der Unterseite des Grundkörpers 4 nach unten und ein Stück weit nach vorne erstreckt. Des Weiteren ist das untere Abschluss-Element 40 mit einer in etwa hakenartig Form mit einer Einschnürung an deren Vorderseite und einem einschnürungslosen gekrümmten Verlauf an seiner Rückseite ausgebildet. In Richtung Erstreckung des unteren Abschluss-Elements 40 zur Spitze hin ist dieses untere Abschluss-Element 40 in etwa so breit wie lang, sodass dieses untere Abschluss-Element 40 als unterer Abschlusswulst bezeichnet werden kann.

Bei den vorstehend beschriebenen oberen und unteren Abschluss-Elementen 6 und 8 war jeweils die Länge in Richtung Spitze gesehen größer als deren Breite, sodass diese Abschluss-Elemente als Wegrag-Lippen bezeichnet werden können.

Das obere Abschluss-Element 44 der Sockelleiste 42 aus Figur 2(f) setzt wiederum am Eckbereich zwischen Oberseite und Rückseite des Grundkörpers 4 an und erstreckt sich von diesem nach hinten und ein kleines Stück nach oben. Ebenso setzt das untere Abschluss-Element 46 an dem unteren vorderen Eckbereich zwischen der Vorderseite und der Unterseite des Grundkörpers 4 der Sockelleiste 42 an und erstreckt sich davon nach unten. Beide Abschlusselemente 44 und 46 haben jeweils die Gestalt einer Nase, wobei der untere Bereich (bei dem oberen Abschluss-Element 44) bzw. der hintere Bereich (bei dem unteren Abschluss-Element 46) leicht schräg angeordnet ist. Bei beiden Abschluss-Elementen 44 und 46 ist die Breite jeweils größer als die Länge in Richtung Spitze des Abschluss-Elements 44, 46 hin gesehen. Dementsprechend können diese Abschluss-Elemente 44 und 46 auch als oberer und unterer Abschlusswulst/Wulst bezeichnet werden.

Das obere Abschluss-Element 44 der Sockelleiste 48 und das untere Abschluss-Element 49 der Sockelleiste 48 aus Figur 2(g) setzen jeweils an dem oberen hinteren Eckbereich zwischen der Oberseite und der Rückseite des Grundkörpers 4 bzw. an dem unteren vorderen Eckbereich zwischen der Vorderseite und der Unterseite des Grundkörpers 4 an und erstrecken sich jeweils ein Stück weit nach hinten oben bzw. vorne unten. Die oberen und unteren Abschluss-Elemente 44 und 46 sind dabei im Wesentlichen kreisförmig bzw. halbkugelförmig ausgebildet. Ihre Breite ist größer als ihre Länge in Richtung Erstreckung gesehen, demzufolge können das obere Abschluss-Element 46 und das untere Abschluss-Element 48 auch als Abschlusswulst/Wulst bezeichnet werden.

Die in Figur 3(a) gezeigte Sockelleiste 50 entspricht hinsichtlich ihrer Gestalt der Sockelleiste 26 aus Figur 2(a) mit dem Unterschied, dass zusätzlich eine Abdeckung 52 vorgesehen ist, die sich über die Vorderseite des Grundkörpers 4 und die Vorderseiten der hinteren Bereiche 30 der als Wegrag-Lippen ausgebildeten oberen und unteren Abschluss-Elemente 6 und 8, also insgesamt über die Sichtseite des Grundkörpers 4 einschließlich der hinteren Bereiche 30 der Wegrag-Lippen, 6 und 8, aber nicht über die Spitzen 28 derselben erstrecken.

Die in Figur 3(b) gezeigte Sockelleiste 54 entspricht hinsichtlich ihrer Gestalt der Sockelleiste 2 aus Figur 1(a), wobei zusätzlich eine Abdeckung 52 vorgesehen ist, die sich über die Vorderseite des Grundkörpers 4 und der als Wegrag-Lippen ausgebildeten oberen und unteren Abschluss-Elemente 6 und 8 erstreckt und sich sogar ein Stück weit über diese hinaus erstreckt.

Die in Figur 3(c) gezeigte Sockelleiste 56 entspricht weitgehend der in Figur 3(a) gezeigten Sockelleiste 50, wobei die Spitzen 28 dort so ausgebildet sind, dass sie sich nur in Verlängerung der hinteren Bereiche 30 erstrecken, nicht aber in Verlängerung der Abdeckung 52, wohingegen sich bei der Sockelleiste 50 aus Figur 3(a) die Spitzen 28 in Verlängerung der hinteren Bereiche 30 und der vorne darauf aufliegenden Abdeckung 52 erstrecken, sodass am Übergang zwischen der Abdeckung 52 und der Spitze 28 keine Stufe vorhanden ist. Bei der Sockelleiste 56 gemäß Figur 3(c) ist hingegen dort eine Stufe vorhanden.

Die Grundkörper 4 der Sockelleisten 58, 62 und 64 aus den Figuren 3(d), (e) und (f) entsprechen jeweils den Grundkörpern 4 der Sockelleisten 10, 12 und 14 aus den Figuren 1(b), (c) und (d), wobei zusätzlich eine Ummantelung jeweils teilweise den Grundkörper 34 umgibt, und wobei jeweils an dem oberen hinteren Eckbereich (Figuren 3(d) und 3(e)) bzw. an dem oberen Eckbereich (Figur 3(f)) ein als obere Wegrag-Lippe 6 ausgebildetes oberes Abschluss-Element 6 angeordnet ist, und wobei an dem unteren vorderen Eckbereich jeweils ein als untere Wegrag-Lippe 8 ausgebildetes unteres Abschlusselement angeordnet ist.

Die Ummantelung 60 umstreckt sich dabei bei allen Leisten 58, 62 und 64 über die Sichtseite des Grundkörpers - diese wird bei den Sockelleisten 58 und 62 durch die Oberseite und die Vorderseite und bei der Sockelleiste 64 durch die Vorderseite gebildet - und ein Stück weit über den oberen Endbereich der Rückseite und über den vorderen Endbereich der Unterseite. Die Ummantelung 60 umhüllt dabei den Grundkörper 4 teilweise, wobei in hier nicht gezeigten Ausführungsformen auch eine vollständige Umhüllung gegeben sein kann.

Die als Wegrag-Lippen ausgebildeten oberen und unteren Abschluss-Elemente 6 und 8 setzen dabei jeweils an dem oberen hinteren Eckbereich der Ummantelung 60 bzw. dem oberen Eckbereich der Ummantelung 60 (Figur 3(f)) sowie an dem vorderen unteren Eckbereich der Ummantelung 60 an.

Die Form und Ausbildung der oberen und unteren Wegrag-Lippen 6, 8 entsprechen dabei derjenigen Form und Ausbildung, wie sie mit Bezug auf die Sockelleisten 32, 34 und 36 der Figuren 2(b), (c) und (d) beschrieben worden ist.

Bei den Sockelleisten 2, 10, 12, 14, 16 und 24 der Figur 1 weist der Grundkörper 4, der bei der Sockelleiste 2 auch die oberen und unteren Abschluss-Elemente 6 und 8 umfasst, und der bei den Sockelleisten 16 und 24 durch den senkrechten Grundkörperbereich 18, durch den waagerechten Aufstandsbereich 20 und durch den Verbindungsbereich 22 gebildet ist, jeweils ein Material auf, das mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1:1998-05 fällt.

Bei den Sockelleisten 26, 32, 34, 36, 38, 42 und 48 der Figur 2 weisen jeweils die oberen und unteren Abschluss-Elemente 6, 8 bzw. 6, 40 bzw. 42, 46 bzw. 48, 49 und im Falle der Sockelleiste 26 die Spitzen 28 der oberen und unteren Abschluss-Elemente 6 und 8 jeweils ein Material auf, das mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1:1998-05 fällt.

Bei den Sockelleisten 50, 54 und 56 weist jeweils die Abdeckung 52 bzw. bei den Sockelleisten 58, 62 und 64 der Figur 3 weist jeweils die Ummantelung 60 ein Material auf, das mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1:1998-05 fällt.

Für die konkreten Materialien des Materials und des Flammschutzmittels, für die Herstellungsoptionen und für die damit verbundenen Vorteile wird an dieser Stelle auf die entsprechenden abhängigen Patentansprüche und den entsprechenden allgemeine Beschreibungsteil verwiesen. Diese werden zur Vermeidung von Wiederholungen nicht noch einmal aufgeführt.

## Patentansprüche

1. Sockelleiste (26, 32, 34, 36, 38, 42, 48) zur Anordnung an einem Gebäude-Übergang zwischen einem unterem Wandende und einem angrenzenden Fussbodenbereich, aufweisend
einen Grundkörper (4), insbesondere mit einem viereckigen Querschnitt, z. B. einem im Wesentlichen rechteckigen oder im Wesentlichen Parallelogramm-förmigen Querschnitt, mit einer Vorderseite, mit einer Rückseite, mit einer Oberseite und mit einer Unterseite, oder einen Grundkörper (4), insbesondere mit einem dreieckigen Querschnitt mit einer Vorderseite, mit einer Rückseite und mit einer Unterseite;
ein unteres Abschluss-Element (8) an der Unterseite des Grundkörpers (4), insbesondere an dem vorderen Ende der Unterseite des Grundkörpers (4); und/oder
ein oberes Abschluss-Element (6) an der Oberseite des Grundkörpers (4), insbesondere an dem vorderen oder hinteren Ende der Oberseite des Grundkörpers (4);
**dadurch gekennzeichnet, dass**
wenigstens ein Teilbereich des unteren Abschluss-Elements (8) und/oder des oberen Abschluss-Elements (6) ein Material aufweist, das mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

2. Sockelleiste (26, 32, 34, 36, 38, 42, 48) nach Anspruch 1,
wobei wenigstens ein Teilbereich des unteren Abschluss-Elements (8) und/oder des oberen Abschluss-Elements (6) ein Material aufweist, das von Haus aus in die Brandschutzklasse B2 "normal entflammbar" nach der DIN-Norm 4102-1: 1998-05 fällt, und das Material mit einem Flammschutzmittel versehen ist, sodass die Kombination aus Material und Flammschutzmittel in die Brandschutzklasse B1 "schwer entflammbar" nach der DIN-Norm 4102-1: 1998-05 fällt; oder
wobei wenigstens ein Teilbereich des unteren Abschluss-Elements (8) und/oder des oberen Abschluss-Elements (6) ein Material aufweist, das von Haus aus in die Brandschutzklasse B3 "leicht entflammbar" nach der DIN-Norm 4102-1: 1998-05 fällt, und das Material mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

3. Sockelleiste (26, 32, 34, 36, 38, 42, 48) nach Anspruch 1 oder 2,
wobei es sich bei dem unteren Abschluss-Element um eine Lippe (8, 40), insbesondere eine Abdichtlippe oder um einen Wulst (46, 49) , insbesondere einen Abdichtwulst handelt; und/oder
wobei es sich bei dem oberen Abschluss-Element um eine Lippe (6), insbesondere eine Abdichtlippe oder um einen Wulst (44), insbesondere einen Abdichtwulst handelt.

4. Sockelleiste (26) nach einem der Ansprüche 1 bis 3,
wobei das untere Abschluss-Element (8) und/oder das obere Abschluss-Element (6) eine Spitze (28) und einen hinteren Bereich (30) aufweist;
wobei die Spitze (28) des unteren Abschluss-Elements (8) und/oder die Spitze (28) des oberen Abschluss-Elements (6) ein Material aufweist, das mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

5. Sockelleiste (26, 32, 34, 36, 38, 42, 48) nach einem der Ansprüche 1 bis 3,
wobei das gesamte untere Abschluss-Element (6, 44) und/oder das gesamte obere Abschluss-Element (8, 40, 46, 49) ein Material aufweist, das mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

6. Sockelleiste (2, 10, 12, 14, 16, 24) zur Anordnung an einem Gebäude-Übergang zwischen einem unterem Wandende und einem angrenzenden Fussbodenbereich, aufweisend
einen Grundkörper (4), insbesondere mit einem viereckigen Querschnitt, z. B. einem im Wesentlichen rechteckigen oder im Wesentlichen Parallelogramm-förmigen Querschnitt, mit einer Vorderseite, mit einer Rückseite, mit einer Oberseite und mit einer Unterseite, oder einen Grundkörper (4), insbesondere mit einem dreieckigen Querschnitt mit einer Vorderseite, mit einer Rückseite und mit einer Unterseite, oder einen Grundkörper (18, 20, 22), insbesondere mit einem L-förmigen Querschnitt, mit einer Vorderseite, mit einer Rückseite, mit einer Oberseite und mit einer Unterseite;
**dadurch gekennzeichnet, dass**
der Grundkörper (4, 18, 20, 22) als Material einen geschäumten Kunststoff aufweist, der mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

7. Sockelleiste (2, 10, 12, 14, 16, 24) nach Anspruch 6,
weiterhin aufweisend
ein unteres Abschluss-Element (8) an der Unterseite des Grundkörpers (4, 18, 20, 22), insbesondere an dem vorderen Ende der Unterseite des Grundkörpers (4, 18, 20, 22); und/oder
ein oberes Abschluss-Element (6) an der Oberseite des Grundkörpers (4, 18, 20, 22), insbesondere an dem vorderen oder hinteren Ende der Oberseite des Grundkörpers (4, 18, 20, 22);
wobei insbesondere wenigstens ein Teilbereich des unteren Abschluss-Elements (8) und/oder des oberen Abschluss-Elements (6) ein Material aufweist, das mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

8. Sockelleiste (2, 10, 12, 14, 16, 24) nach Anspruch 6 oder 7,
wobei der Grundkörper (4, 18, 20, 22) ein Material aufweist, das von Haus aus in die Brandschutzklasse B2 "normal entflammbar" nach der DIN-Norm 4102-1: 1998-05 fällt, und das Material mit einem Flammschutzmittel versehen ist, sodass die Kombination aus Material und Flammschutzmittel in die Brandschutzklasse B1 "schwer entflammbar" nach der DIN-Norm 4102-1: 1998-05 fällt; oder
wobei der Grundkörper (4, 18, 20, 22) ein Material aufweist, das von Haus aus in die Brandschutzklasse B3 "leicht entflammbar" nach der DIN-Norm 4102-1: 1998-05 fällt, und das Material mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

9. Sockelleiste (50, 54, 56, 58, 62, 64) zur Anordnung an einem Gebäude-Übergang zwischen einem unterem Wandende und einem angrenzenden Fussbodenbereich, aufweisend
einen Grundkörper (4), insbesondere mit einem viereckigen Querschnitt, z. B. einem im Wesentlichen rechteckigen oder im Wesentlichen Parallelogramm-förmigen Querschnitt, mit einer Vorderseite, mit einer Rückseite, mit einer Oberseite und mit einer Unterseite, oder einen Grundkörper (4), insbesondere mit einem dreieckigen Querschnitt mit einer Vorderseite, mit einer Rückseite und mit einer Unterseite; und
eine Ummantelung (60), die den Grundkörper (4) wenigstens teilweise umgibt, oder eine vordere Abdeckung (52), die wenigstens die Sichtseite des Grundkörpers, insbesondere wenigstens die Vorderseite und ggf. die Oberseite, umgibt;
wobei die Ummantelung (60) oder Abdeckung (52) ein Material aufweist, das mit einem Flammschutzmittel versehen ist,
**dadurch gekennzeichnet, dass**
durch das Versehen des Materials der Ummantelung (60) oder Abdeckung (52) mit einem Flammschutzmittel die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt; und
wobei die Ummantelung (60) oder Abdeckung (52) durch Extrusion und/oder Koextrusion hergestellt ist und das Flammschutzmittel vor oder beim Extrusionsprozess zu dem Material der Ummantelung (60) oder Abdeckung (52) hinzugegeben worden und dementsprechend in dem Material der Ummantelung (60) oder Abdeckung (52) enthalten und verteilt ist.

10. Sockelleiste (50, 54, 56, 58, 62, 64) nach Anspruch 9, weiterhin umfassend:
ein unteres Abschluss-Element (8) an der Unterseite des Grundkörpers, insbesondere an dem vorderen Ende der Unterseite des Grundkörpers;
wobei sich die Abdeckung (52) über die Sichtseite des Grundkörpers, insbesondere über die Vorderseite des Grundkörpers, und insbesondere über wenigstens einen Teil der Vorderseite des unteren Abschluss-Elements (8) erstreckt;
und/oder
ein oberes Abschluss-Element (6) an der Oberseite des Grundkörpers, insbesondere an dem vorderen Ende der Oberseite des Grundkörpers;
wobei sich die Abdeckung (52) über die Sichtseite des Grundkörpers, insbesondere über die Vorderseite des Grundkörpers, und insbesondere über wenigstens einen Teil der Vorderseite des oberen Abschluss-Elements (6) erstreckt.

11. Sockelleiste (50, 54, 56, 58, 62, 64) nach Anspruch 9,
wobei sich die Ummantelung (60) über die Sichtseite des Grundkörpers, insbesondere über die Vorderseite und ggf. die Oberseite des Grundkörpers, und wenigstens teilweise über die Unterseite, insbesondere deren vorderen Endbereich, und die Rückseite des Grundkörpers, insbesondere deren oberen Endbereich, erstreckt;
und/oder.
wobei die Sockelleiste (50, 54, 56, 58, 62, 64) weiterhin aufweist:
ein unteres Abschluss-Element (8) an der Unterseite der Ummantelung (60), insbesondere an dem vorderen Ende der Unterseite der Ummantelung (60);
und/oder
ein oberes Abschluss-Element (6) an der Oberseite der Ummantelung (60), insbesondere an dem hinteren Ende der Oberseite der Ummantelung (60).

12. Sockelleiste (50, 54, 56, 58, 62, 64) nach einem der Ansprüche 9 bis 11,
wobei die Ummantelung (60) oder Abdeckung (52) ein Material aufweist, das von Haus aus in die Brandschutzklasse B2 "normal entflammbar" nach der DIN-Norm 4102-1: 1998-05 fällt, und das Material mit einem Flammschutzmittel versehen ist, sodass die Kombination aus Material und Flammschutzmittel in die Brandschutzklasse B1 "schwer entflammbar" nach der DIN-Norm 4102-1: 1998-05 fällt; oder
wobei die Ummantelung (60) oder Abdeckung (52) ein Material aufweist, das von Haus aus in die Brandschutzklasse B3 "leicht entflammbar" nach der DIN-Norm 4102-1: 1998-05 fällt, und das Material mit einem Flammschutzmittel versehen ist, sodass die Kombination aus Material und Flammschutzmittel in die Brandschutzklasse B2 "normal entflammbar" oder in die Brandschutzklasse B1 "schwer entflammbar" nach der DIN-Norm 4102-1: 1998-05 fällt.

13. Sockelleiste (2, 10, 12, 14, 16, 24, 26, 32, 34, 36, 38, 42, 48, 50, 54, 56, 58, 62, 64) nach einem der Ansprüche 1 bis 5 und 9 bis 12,
wobei das Material insbesondere aus einem der folgenden Materialien ausgewählt ist:
- ein Kunststoff, insbesondere ein Hartkunststoff, insbesondere Polypropylen PP, Polystyrol PS, Polyethylen PE oder ein Hart-PVC;
- ein geschäumter Kunststoff;
- Polyurethan PUR;
- ein Weichkunststoff, insbesondere ein thermoplastisches Elastomer TPE oder ein Weich-PVC;
- Elastomere, insbesondere geschäumte Elastomere, insbesondere auf Basis von Kautschuk, Neopren-Kautschuk, Ethylen-Propylen-Dien-(Monomer)-Kautschuk EPDM;
- ein Kunststoffgemisch aus verschiedenen Kunststoffen, insbesondere ein Hart PVC+W-PVC Gemisch oder ein PP+TPE Gemisch;
- ein Gemisch aus Kunststoff, insbesondere PVC, PP, PS, PU, PE und mineralischem Material;
- dünnes Holz, insbesondere Vollholz oder Holzwolle;
- eine Faserplatte mit Holz, insbesondere eine mitteldichte Holzfaserplatte oder mitteldichte Faserplatte, auch als MDF-Platte bezeichnet, eine UL-MDF-Platte, eine L-MDF - Platte, eine hochdichte Faserplatte HDF, eine harte Faserplatte HB, eine mittelharte Faserplatte MB, MBL, MBH, eine kunststoffbeschichtete Flachpressplatte oder Melamine Faced Board MFB, eine Spanplatte oder Grobspanplatte SB, OSB; und
- ein Kunststoff-Verbundwerkstoff, z.B. ein Verbundwerkstoff aus Holz und Kunststoff oder ein Verbundwerkstoff aus Reishülsen und Kunststoff.

14. Sockelleiste (2, 10, 12, 14, 16, 24, 26, 32, 34, 36, 38, 42, 48, 50, 54, 56, 58, 62, 64) nach einem der vorhergehenden Ansprüche,
wobei das Flammschutzmittel insbesondere als ein halogeniertes Flammschutzmittel, ein Stickstoffbasiertes Flammschutzmittel, ein Organophosphor-Flammschutzmittel, oder ein anorganisches Flammschutzmittel ausgebildet ist;
und/oder
wobei das Flammschutzmittel als additives Flammschutzmittel ausgebildet ist, das als Zusatzstoff in das Material des unteren Abschluss-Elements (8) und/oder des oberen Abschluss-Elements, in das Material des Grundkörpers (4, 18, 20, 22) oder in das Material der Ummantelung (60) oder Abdeckung (52) des Grundkörpers eingebracht ist; und/oder
wobei das Flammschutzmittel als reaktives Flammschutzmittel ausgebildet ist; und/oder
wobei das Flammschutzmittel als Beschichtung oder Coating ausgebildet ist, die/das außen auf das untere Abschluss-Element und/oder das obere Abschluss-Element, außen auf den Grundkörper oder außen auf die Ummantelung (60) oder Abdeckung (52) des Grundkörpers aufgebracht, insbesondere aufgesprüht, aufgestrichen, aufextrudiert oder umspritzt ist.

15. Sockelleiste (2, 10, 12, 14, 16, 24, 26, 32, 34, 36, 38, 42, 48, 50, 54, 56, 58, 62, 64) nach einem der vorhergehenden Ansprüche,
**dadurch gekennzeichnet, dass**
das Flammschutzmittel als halogenisiertes Flammschutzmittel ausgebildet ist, das insbesondere aus der Gruppe von TCPP, TDCP, TBBA, TBBPA, Chlorparaffine und Polyolefine ausgewählt ist; oder
das Flammschutzmittel als nicht halogenisiertes Flammschutzmittel ausgebildet ist, das insbesondere aus der Gruppe von RDP, BDP, Aluminiumhydroxid, Magnesiumhydroxid und Trialkylphospate ausgewählt ist; oder
das Flammschutzmittel insbesondere in Form von Phosphoramidaten ausgebildet ist; oder
das Flammschutzmittel insbesondere als Polymer-FR, als HBCD oder als DOPO (9,10-Dihydro-10-oxa-phosphaphenatrenoxoid) ausgebildet ist.

## Claims

1. A baseboard (26, 32, 34, 36, 38, 42, 48) for arrangement at a building transition between a lower wall end and an adjacent floor region, comprising
a main body (4), in particular with a quadrangular cross section, e.g. a substantially rectangular or substantially parallelogram-shaped cross-section, having a front side, a rear side, an upper side and a bottom side, or a main body (4), in particular with a triangular cross-section, having a front side, a rear side and a bottom side;
a lower terminating element (8) on the bottom side of the main body (4), in particular at the front end of the bottom side of the main body (4); and/or
an upper terminating element (6) on the upper side of the main body (4), in particular at the front or rear end of the upper side of the main body (4);
**characterised in that** at least a partial region of the lower terminating element (8) and/or of the upper terminating element (6) comprises a material that is provided with a flame retardant, such that the combination of material and flame retardant falls into fire protection class B2 "normal flammability" or into fire protection class B1 "low flammability" according to DIN standard 4102-1: 1998-05.

2. The baseboard (26, 32, 34, 36, 38, 42, 48) according to claim 1,
wherein at least a partial region of the lower terminating element (8) and/or of the upper terminating element (6) comprises a material that inherently falls into fire protection class B2 "normal flammability" according to DIN standard 4102-1: 1998-05, and the material is provided with a flame retardant, such that the combination of material and flame retardant falls into fire protection class B1 "low flammability" according to DIN standard 4102-1: 1998-05; or
wherein at least a partial region of the lower terminating element (8) and/or of the upper terminating element (6) comprises a material that inherently falls into fire protection class B3 "high flammability" according to DIN standard 4102-1: 1998-05, and the material is provided with a flame retardant, so that the combination of material and flame retardant falls into fire protection class B2 "normal flammability" or into fire protection class B1 "low flammability" according to DIN standard 4102-1: 1998-05.

3. The baseboard (26, 32, 34, 36, 38, 42, 48) according to claim 1 or 2,
wherein the lower terminating element is a lip (8, 40), in particular a sealing lip or a bead (46, 49), in particular a sealing bead; and/or
wherein the upper terminating element is a lip (6), in particular a sealing lip or a bead (44), in particular a sealing bead.

4. The baseboard (26) according to any one of claims 1 to 3,
wherein the lower terminating element (8) and/or the upper terminating element (6) has a tip (28) and a rear portion (30);
wherein the tip (28) of the lower terminating element (8) and/or the tip (28) of the upper terminating element (6) comprises a material that is provided with a flame retardant, so that the combination of material and flame retardant falls into fire protection class B2 "normal flammability" or into fire protection class B1 "low flammability" according to DIN standard 4102-1: 1998-05.

5. The baseboard (26, 32, 34, 36, 38, 42, 48) according to any one of claims 1 to 3,
wherein the entire lower terminating element (6, 44) and/or the entire upper terminating element (8, 40, 46, 49) comprises a material that is provided with a flame retardant, so that the combination of material and flame retardant falls into fire protection class B2 "normal flammability" or into fire protection class B1 "low flammability" according to DIN standard 4102-1: 1998-05.

6. A baseboard (2, 10, 12, 14, 16, 24) for arrangement at a building transition between a lower wall end and an adjacent floor region, comprising
a main body (4), in particular with quadrangular cross-section, e.g. a substantially rectangular or substantially parallelogram-shaped cross-section, having a front side, a rear side, an upper side and a bottom side, or a main body (4), in particular with triangular cross-section, having a front side, a rear side and a bottom side, or a main body (18, 20, 22), in particular with an L-shaped cross-section, having a front side, a rear side, an upper side and a bottom side;
**characterised in that** the main body (4, 18, 20, 22) comprises as material a foamed plastic that is provided with a flame retardant, so that the combination of material and flame retardant falls into fire protection class B2 "normal flammability" or into fire protection class B1 "low flammability" according to DIN standard 4102-1: 1998-05.

7. The baseboard (2, 10, 12, 14, 16, 24) according to claim 6,
further comprising
a lower terminating element (8) on the bottom side of the main body (4, 18, 20, 22), in particular at the front end of the bottom side of the main body (4, 18, 20, 22); and/or
an upper terminating element (6) on the upper side of the main body (4, 18, 20, 22), in particular at the front or rear end of the upper side of the main body (4, 18, 20, 22);
wherein in particular at least a partial region of the lower terminating element (8) and/or of the upper terminating element (6) comprises a material that is provided with a flame retardant, so that the combination of material and flame retardant falls into fire protection class B2 "normal flammability" or into fire protection class B1 "low flammability" according to DIN standard 4102-1: 1998-05.

8. The baseboard (2, 10, 12, 14, 16, 24) according to claim 6 or 7,
wherein the main body (4, 18, 20, 22) comprises a material that inherently falls into fire protection class B2 "normal flammability" according to DIN standard 4102-1: 1998-05, and the material is provided with a flame retardant, so that the combination of material and flame retardant falls into fire protection class B1 "low flammability" according to DIN standard 4102-1: 1998-05; or
wherein the main body (4, 18, 20, 22) comprises a material that inherently falls into fire protection class B3 "high flammability" according to DIN standard 4102-1: 1998-05, and the material is provided with a flame retardant, so that the combination of material and flame retardant falls into fire protection class B2 "normal flammability" or into fire protection class B1 "low flammability" according to DIN standard 4102-1: 1998-05.

9. A baseboard (50, 54, 56, 58, 62, 64) for arrangement at a building transition between a lower wall end and an adjacent floor region, comprising
a main body (4), in particular with quadrangular cross-section, e.g. a substantially rectangular or substantially parallelogram-shaped cross-section, having a front side, a rear side, an upper side and a bottom side, or a main body (4), in particular with triangular cross section, having a front side, a rear side and a bottom side; and
a sheath (60) at least partially surrounding the main body (4), or a front cover (52) surrounding at least the visible side of the main body, in particular at least the front side and optionally the upper side;
wherein the sheath (60) or cover (52) comprises a material that is provided with a flame retardant,
**characterised in that**, by providing the material of the sheath (60) or cover (52) with a flame retardant, the combination of material and flame retardant falls into fire protection class B2 "normal flammability" or into fire protection class B1 "low flammability" according to DIN standard 4102-1: 1998-05; and
wherein the sheath (60) or cover (52) is manufactured by extrusion and/or co-extrusion, and the flame retarded has been added to the material of the sheath (60) or cover (52) prior to or during the extrusion process, and is accordingly contained and distributed on the material of the sheath (60) or cover (52).

10. The baseboard (50, 54, 56, 58, 62, 64) according to claim 9, further comprising:
a lower terminating element (8) on the bottom side of the main body, in particular at the front end of the bottom side of the main body;
wherein the cover (52) extends across the visible side of the main body, in particular across the front side of the main body, and in particular across at least part of the front side of the lower terminating element (8);
and/or
an upper terminating element (6) on the upper side of the main body, in particular at the front end of the upper side of the main body;
wherein the cover (52) extends across the visible side of the main body, in particular across the front side of the main body, and in particular across at least part of the front side of the upper terminating element (6).

11. The baseboard (50, 54, 56, 58, 62, 64) according to claim 9,
wherein the sheath (60) extends across the visible side of the main body, in particular across the front side and optionally the upper side of the main body, and at least partially across the bottom side, in particular the front end portion thereof, and the rear side of the main body, in particular the upper end portion thereof;
and/or
wherein the baseboard (50, 54, 56, 58, 62, 64) further comprises:
a lower terminating element (8) on the bottom side of the sheath (60), in particular at the front end of the bottom side of the sheath (60);
and/or
an upper terminating element (6) on the upper side of the sheath (60), in particular at the rear end of the upper side of the sheath (60).

12. The baseboard (50, 54, 56, 58, 62, 64) according to any one of claims 9 to 11,
wherein the sheath (60) or cover (52) comprises a material that inherently falls into fire protection class B2 "normal flammability" according to DIN standard 4102-1: 1998-05, and the material is provided with a flame retardant, so that the combination of material and flame retardant falls into fire protection class B1 "low flammability" according to DIN standard 4102-1: 1998-05; or
wherein the sheath (60) or cover (52) comprises a material that inherently falls into fire protection class B3 "high flammability" according to DIN standard 4102-1: 1998-05, and the material is provided with a flame retardant, so that the combination of material and flame retardant falls into fire protection class B2 "normal flammability" or into the fire protection class B1 "low flammability" according to DIN standard 4102-1: 1998-05.

13. The baseboard (2, 10, 12, 14, 16, 24, 26, 32, 34, 36, 38, 42, 48, 50, 54, 56, 58, 62, 64) according to any one of claims 1 to 5 and 9 to 12,
wherein the material in particular is selected from one of the following materials:
- a plastic, in particular a hard plastic, in particular polypropylene PP, polystyrene PS, polyethylene PE or a hard PVC;
- a foamed plastic;
- polyurethane PUR;
- a soft plastic, in particular a thermoplastic elastomer TPE or a soft PVC;
- elastomers, in particular foamed elastomers, in particular based on rubber, neoprene rubber, ethylene-propylene-diene (monomer) rubber EPDM;
- a plastic mixture of different plastics, in particular a hard PVC + soft PVC mixture or a PP + TPE mixture;
- a mixture of plastic, in particular PVC, PP, PS, PU, PE and mineral material;
- thin wood, in particular solid wood or wood wool;
- a fibreboard with wood, in particular a medium-density wood fiberboard or medium-density fibreboard, also referred to as MDF board, a UL-MDF board, an L-MDF board, a high-density fibreboard HDF, a hard fibreboard HB, a medium-hard fibreboard MB, MBL, MBH, a plastic-coated flat-pressed board or melamine faced board MFB, a chipboard or coarse chipboard SB, OSB; and
- a plastic composite material, for example a composite material of wood and plastic or a composite material of rice hulls and plastic.

14. The baseboard (2, 10, 12, 14, 16, 24, 26, 32, 34, 36, 38, 42, 48, 50, 54, 56, 58, 62, 64) according to any one of the preceding claims,
wherein the flame retardant in particular is in the form of a halogenated flame retardant, a nitrogen-based flame retardant, an organophosphorus flame retardant, or an inorganic flame retardant;
and/or
wherein the flame retardant is in the form of an additive flame retardant, which is introduced as an additive into the material of the lower terminating element (8) and/or of the upper terminating element, into the material of the main body (4, 18, 20, 22) or into the material of the sheath (60) or cover (52) of the main body; and/or
wherein the flame retardant is in the form of a reactive flame retardant; and/ or
wherein the flame retardant is in the form of a covering or coating that is applied to the outside of the lower terminating element and/or the upper terminating element, to the outside of the main body or to the outside of the sheath (60) or cover (52) of the main body, in particular sprayed, painted, extruded or overmoulded.

15. The baseboard (2, 10, 12, 14, 16, 24, 26, 32, 34, 36, 38, 42, 48, 50, 54, 56, 58, 62, 64) according to any one of the preceding claims,
**characterised in that**
the flame retardant is in the form of a halogenated flame retardant, in particular selected from the group of TCPP, TDCP, TBBA, TBBPA, chloroparaffins and polyolefins; or
the flame retardant is in the form of a non-halogenated flame retardant, in particular selected from the group of RDP, BDP, aluminum hydroxide, magnesium hydroxide and trialkylphosphates; or
the flame retardant in particular is in the form of phosphoramidates; or
the flame retardant in particular is in the form of polymer-FR, HBCD or DOPO (9,10-dihydro-10-oxa-phosphaphenatrenoxoid).

## Revendications

1. Plinthe de socle (26, 32, 34, 36, 38, 42, 48) destinée à être agencée à une jonction de bâtiment entre une extrémité inférieure de mur et une zone adjacente de sol, dotée
d'un corps de base (4), en particulier à section quadrangulaire, par exemple à section essentiellement rectangulaire ou essentiellement en parallélogramme, ayant un côté avant, un côté arrière, un côté supérieur et un côté inférieur, ou d'un corps de base (4), en particulier à section triangulaire, ayant un côté avant, un côté arrière et un côté inférieur;
d'un élément inférieur de finition (8) situé au côté inférieur du corps de base (4), en particulier à l'extrémité antérieure du côté inférieur du corps de base (4) ; et/ou
d'un élément supérieur de finition (6) situé au côté supérieur du corps de base (4), en particulier à l'extrémité antérieure ou postérieure du côté supérieur du corps de base (4);
**caractérisée en ce que**
au moins une zone partielle de l'élément inférieur de finition (8) et/ou de l'élément supérieur de finition (6) comporte un matériau pourvu d'un retardateur de flamme, de telle sorte que la combinaison matériau et retardateur de flamme entre dans la classe de protection incendie B2 « normalement inflammable » ou dans la classe de protection incendie B1 « difficilement inflammable » selon la norme DIN 4102-1: 1998-05.

2. Plinthe de socle (26, 32, 34, 36, 38, 42, 48) selon la revendication 1,
cependant qu'au moins une zone partielle de l'élément inférieur de finition (8) et/ou de l'élément supérieur de finition (6) comporte un matériau qui entre per se dans la classe de protection incendie B2 « normalement inflammable » selon la norme DIN 4102-1: 1998-05, et le matériau est pourvu d'un retardateur de flamme, de telle sorte que la combinaison matériau et retardateur de flamme entre dans la classe de protection incendie B1 « difficilement inflammable » selon la norme DIN 4102-1: 1998-05; ou
cependant qu'au moins une zone partielle de l'élément inférieur de finition (8) et/ou de l'élément supérieur de finition (6) comporte un matériau qui entre per se dans la classe de protection incendie B3 « facilement inflammable » selon la norme DIN 4102-1 : 1998-05, et le matériau est pourvu d'un retardateur de flamme, de telle sorte que la combinaison matériau et retardateur de flamme entre dans la classe de protection incendie B2 « normalement inflammable » ou dans la classe de protection incendie B1 « difficilement inflammable » selon la norme DIN 4102-1: 1998-05.

3. Plinthe de socle (26, 32, 34, 36, 38, 42, 48) selon la revendication 1 ou 2,
cependant que l'élément inférieur de finition consiste en une lèvre (8, 40), en particulier en une lèvre d'étanchéité ou en un renflement (46, 49), en particulier en un renflement d'étanchéité;
et/ou
cependant que l'élément supérieur de finition consiste en une lèvre (6), en particulier en une lèvre d'étanchéité ou en un renflement (44), en particulier en un renflement d'étanchéité.

4. Plinthe de socle (26) selon une des revendications de 1 à 3,
cependant que l'élément inférieur de finition (8) et/ou l'élément supérieur de finition (6) comporte une pointe (28) et une zone arrière (30);
cependant que la pointe (28) de l'élément inférieur de finition (8) et/ou la pointe (28) de l'élément supérieur de finition (6) comporte un matériau pourvu d'un retardateur de flamme, de telle sorte que la combinaison matériau et retardateur de flamme entre dans la classe de protection incendie B2 « normalement inflammable » ou dans la classe de protection incendie B1 « difficilement inflammable » selon la norme DIN 4102-1: 1998-05.

5. Plinthe de socle (26, 32, 34, 36, 38, 42, 48) selon une des revendications de 1 à 3,
cependant que la totalité de l'élément inférieur de finition (6, 44) et/ou la totalité de l'élément l'élément supérieur de finition (8, 40, 46, 49) comporte un matériau pourvu d'un retardateur de flamme, de telle sorte que la combinaison matériau et retardateur de flamme entre dans la classe de protection incendie B2 « normalement inflammable » ou dans la classe de protection incendie B1 « difficilement inflammable » selon la norme DIN 4102-1: 1998-05.

6. Plinthe de socle (2, 10, 12, 14, 16, 24) destinée à être agencée à une jonction de bâtiment entre une extrémité inférieure de mur et une zone adjacente de sol, dotée
d'un corps de base (4), en particulier à section quadrangulaire, par exemple à section essentiellement rectangulaire ou essentiellement en parallélogramme, ayant un côté avant, un côté arrière, un côté supérieur et un côté inférieur, ou d'un corps de base (4), en particulier à section triangulaire, ayant un côté avant, un côté arrière et un côté inférieur, ou d'un corps de base (18, 20, 22), en particulier à section en L, ayant un côté avant, un côté arrière, un côté supérieur et un côté inférieur;
**caractérisée en ce que**
le corps de base (4, 18,20, 22) comporte comme matériau une matière plastique moussée pourvue d'un retardateur de flamme, de telle sorte que la combinaison matériau et retardateur de flamme entre dans la classe de protection incendie B2 « normalement inflammable » ou dans la classe de protection incendie B1 « difficilement inflammable » selon la norme DIN 4102-1: 1998-05.

7. Plinthe de socle (2, 10, 12, 14, 16, 24) selon la revendication 6,
comportant en outre
un élément inférieur de finition (8) situé au côté inférieur du corps de base (4, 18,20, 22), en particulier à l'extrémité antérieure du côté inférieur du corps de base (4, 18,20, 22),
et/ou
d'un élément supérieur de finition (6) situé au côté supérieur du corps de base (4, 18,20, 22), en particulier à l'extrémité antérieure ou postérieure du côté supérieur du corps de base (4, 18,20, 22);
cependant que, en particulier, au moins une zone partielle de l'élément inférieur de finition (8) et/ou de l'élément supérieur de finition (6) comporte un matériau pourvu d'un retardateur de flamme, de telle sorte que la combinaison matériau et retardateur de flamme entre dans la classe de protection incendie B2 « normalement inflammable » ou dans la classe de protection incendie B1 « difficilement inflammable » selon la norme DIN 4102-1: 1998-05.

8. Plinthe de socle (2, 10, 12, 14, 16, 24) selon la revendication 6 ou 7,
cependant que le corps de base (4, 18,20, 22) comporte un matériau qui entre per se dans la classe de protection incendie B2 « normalement inflammable » selon la norme DIN 4102-1: 1998-05, et le matériau est pourvu d'un retardateur de flamme, de telle sorte que la combinaison matériau et retardateur de flamme entre dans la classe de protection incendie B1 « difficilement inflammable » selon la norme DIN 4102-1: 1998-05: ou
cependant que le corps de base (4, 18,20, 22) comporte un matériau qui entre per se dans la classe de protection incendie B3 « facilement inflammable », et matériau est pourvu d'un retardateur de flamme, de telle sorte que la combinaison matériau et retardateur de flamme entre dans la classe de protection incendie B2 « normalement inflammable » ou dans la classe de protection incendie B1 « difficilement inflammable » selon la norme DIN 4102-1: 1998-05.

9. Plinthe de socle (50, 54, 56, 58, 62, 64) destinée à être agencée à une jonction de bâtiment entre une extrémité inférieure de mur et une zone adjacente de sol, dotée
d'un corps de base (4), en particulier à section quadrangulaire, par exemple à section essentiellement rectangulaire ou essentiellement en parallélogramme, ayant un côté avant, un côté arrière, un côté supérieur et un côté inférieur, ou d'un corps de base (4), en particulier à section triangulaire, ayant un côté avant, un côté arrière et un côté inférieur, et
une enveloppe (60) qui entoure au moins partiellement le corps de base (4), ou un recouvrement antérieur (52) qui entoure au moins la face du corps de base offerte à la vue, en particulier au moins le côté avant et éventuellement le côté supérieur;
cependant que l'enveloppe (60) et/ou le recouvrement (52) comporte un matériau pourvu d'un retardateur de flamme,
**caractérisée en ce que**
par le fait que le matériau de l'enveloppe (60) ou du recouvrement (52) est équipé d'un retardateur de flamme, la combinaison matériau et retardateur de flamme entre dans la classe de protection incendie B2 « normalement inflammable » ou dans la classe de protection incendie B1 « difficilement inflammable » selon la norme DIN 4102-1: 1998-05; et
cependant que l'enveloppe (60) ou le recouvrement (52) est fabriqué par extrusion et/ou coextrusion, et le retardateur de flamme a été ajouté au matériau de l'enveloppe (60) ou du recouvrement (52) avant ou pendant le processus d'extrusion et est en conséquence contenu ou réparti dans le matériau de l'enveloppe (60) ou du recouvrement (52).

10. Plinthe de socle (50, 54, 56, 58, 62, 64) selon la revendication 9, comprenant en outre:
un élément inférieur de finition (8) situé au côté inférieur du corps de base, en particulier à l'extrémité antérieure du côté inférieur du corps de base;
cependant que le recouvrement (52) s'étend sur la face du corps de base offerte à la vue, en particulier sur le côté avant du corps de base, et en particulier sur au moins une partie du côté avant de l'élément inférieur de finition (8);
et/ou
un élément supérieur de finition (6) situé au côté supérieur du corps de base, en particulier à l'extrémité antérieure du côté supérieur du corps de base;
cependant que le recouvrement (52) s'étend sur la face du corps de base offerte à la vue, en particulier sur le côté avant du corps de base, et en particulier sur au moins une partie du côté avant de l'élément supérieur de finition (6).

11. Plinthe de socle (50, 54, 56, 58, 62, 64) selon la revendication 9,
cependant que l'enveloppe (60) s'étend sur la face du corps de base offerte à la vue, en particulier sur le côté avant et éventuellement le côté supérieur du corps de base, et au moins partiellement sur le côté inférieur, en particulier sur sa zone antérieure d'extrémité, et sur le côté arrière du corps de base, en particulier sur sa zone supérieure d'extrémité;
et/ou
cependant que la plinthe de socle (50, 54, 56, 58, 62, 64) comprend en outre:
un élément inférieur de finition (8) situé au côté inférieur de l'enveloppe (60), en particulier à l'extrémité avant du côté inférieur de l'enveloppe (60);
et/ou
un élément supérieur de finition (6) situé au côté supérieur de l'enveloppe (60), en particulier à l'extrémité arrière du côté supérieur de l'enveloppe (60).

12. Plinthe de socle (50, 54, 56, 58, 62, 64) selon une des revendications de 9 à 11,
cependant que l'enveloppe (60) ou le recouvrement (52) comporte un matériau qui entre per se dans la classe de protection incendie B2 « normalement inflammable » selon la norme DIN 4102-1; 1998-05, et le matériau est pourvu d'un retardateur de flamme, de telle sorte que la combinaison matériau et retardateur de flamme entre dans la classe de protection incendie B2 « normalement inflammable » ou dans la classe de protection incendie B1 « difficilement inflammable » selon la norme DIN 4102-1: 1998-05; ou
cependant que l'enveloppe (60) ou le recouvrement (52) comporte un matériau qui entre per se dans la classe de protection incendie B3 « facilement inflammable » selon la norme DIN 4102-1: 1998-05, et le matériau est pourvu d'un retardateur de flamme, de telle sorte que la combinaison matériau et retardateur de flamme entre dans la classe de protection incendie B2 « normalement inflammable » ou dans la classe de protection incendie B1 « difficilement inflammable » selon la norme DIN 4102-1: 1998-05.

13. Plinthe de socle (2, 10, 12, 14, 16, 24, 26, 32, 34, 36, 38, 42, 48, 50, 54, 56, 58, 62, 64) selon une des revendications de 1 à 5 et 9 à 12,
cependant que le matériau est en particulier choisi parmi un des matériaux suivants:
- une matière plastique, en particulier un plastique dur, en particulier polypropylène PP, polystyrène PS, polyéthylène PE ou un PVC dur;
- une matière plastique moussée;
- polyuréthane PUR;
- un plastique souple, en particulier un élastomère thermoplastique TPE ou un PVC souple;
- élastomères, en particulier élastomères moussés, en particulier à base de caoutchouc, de caoutchouc néoprène, de caoutchouc éthylène-propylène-diène-(monomère) EPDM;
- un mélange de matières plastiques composé de différentes , en particulier un mélange PVC dur+mélange PVC souple ou un mélange PP+TPE;
- un mélange de matière plastique, en particulier PVC, PP, PS, PU, PE et matériau minéral;
- bois mince, en particulier bois massif ou laine de bois;
- un panneau de fibres avec du bois, en particulier un panneau de fibres de bois de moyenne densité ou un panneau de fibres à moyenne densité, appelé également panneau MDF ultralight, un panneau MDF light, un panneau de fibres à haute densité HDF, un panneau de fibres dur HB, un panneau de fibres mi-dur MB, MBL, MBH, un panneau comprimé à plat recouvert de matière plastique ou Melamine Faced Board MFB, un panneau d'aggloméré ou panneau d'aggloméré grossier SB, OSB; et
- un matériau composite à matière plastique, par exemple un matériau composite en bois et matière plastique ou un matériau composite en balle de riz et matière plastique.

14. Plinthe de socle (2, 10, 12, 14, 16, 24, 26, 32, 34, 36, 38, 42, 48, 50, 54, 56, 58, 62, 64) selon une des revendications précédentes,
cependant que le retardateur de flamme est en particulier réalisé en tant qu'un retardateur de flamme halogéné, un retardateur de flamme à base d'azote, un retardateur de flamme organophosphoré ou un retardateur de flamme inorganique;
et/ou
cependant que le retardateur de flamme est réalisé en tant que retardateur de flamme additif qui est incorporé en tant qu'additif dans le matériau de l'élément inférieur de finition (8) et/ou de l'élément supérieur de finition, dans le matériau du (4, 18,20, 22) ou dans le matériau de l'enveloppe (60) ou du recouvrement (52);
et/ou
cependant que le retardateur de flamme est réalisé en tant que revêtement ou coating qui est appliqué, en particulier pulvérisé, enduit, extrudé ou moulé par injection à l'extérieur sur l'élément inférieur de finition et/ou sur l'élément supérieur de finition, à l'extérieur sur le corps de base ou à l'extérieur sur l'enveloppe (60) ou le recouvrement (52) du corps de base.

15. Plinthe de socle (2, 10, 12, 14, 16, 24, 26, 32, 34, 36, 38, 42, 48, 50, 54, 56, 58, 62, 64) selon une des revendications précédentes,
**caractérisée en ce que**
le retardateur de flamme est réalisé en tant qu'un retardateur de flamme halogéné qui est choisi en particulier parmi le groupe consistant en TCPP, TDCP, TBBA, TBBPA, paraffine chlorée et polyoléfine; ou
le retardateur de flamme est réalisé en tant qu'un retardateur de flamme non halogéné qui est choisi en particulier parmi le groupe consistant en RDP, BDP, hydroxyde d'aluminium, hydroxyde de magnésium et phosphate de trialkyle; ou
le retardateur de flamme est réalisé en particulier sous forme de phosphoramidates; ou
le retardateur de flamme est réalisé en particulier en tant que polymer-FR (9, 10, en tant que HBCD ou en tant que DOPO (9,10-dihydro-10-oxa-phosphaphenanthrène-oxyde).
